# EUROPÄISCHE PATENTANMELDUNG

(11) **EP 4 122 562 A1**
(43) Veröffentlichungstag der Anmeldung: **25.01.2023**
(21) Anmeldenummer: 22186208.9
(22) Anmeldetag: 21.07.2022
(51) Int. Cl.: A63C 19/06, A63B 24/00, A63B 63/00, A63B 69/00, A63B 71/06

(54) **TRAININGSVORRICHTUNG**

(30) Priorität: 22.07.2021 LU 500461
(71) Anmelder: Alfred Schellenberg GmbH, 57078 Siegen (DE)
(72) Erfinder: Schellenberg, Sascha, 57074 Siegen (DE)
(74) Vertreter: Hoffmann, Jürgen

(57) **Zusammenfassung**

Die Erfindung betrifft eine Trainingsvorrichtung. Die Trainingsvorrichtung weist eine horizontale, ebene und begehbare Trainingsfläche (1) auf, die eine erste Markierungslinie (2), eine zweite Markierungslinie (3) sowie eine dritte Markierungslinie 4 aufweist, die parallel zueinander angeordnet sind. Die zweite Markierungslinie (3) ist räumlich zwischen der ersten Markierungslinie (2) und der dritten Markierungslinie (4) angeordnet. Entlang der zweiten Markierungslinie (3) ist ein Rahmen (5) angeordnet ist, der zwei zur Trainingsfläche (1) senkrechte Rahmenteile (6) und ein Verbindungsrahmenteil (7) aufweist, das die freien Enden senkrechten Rahmenteile (6) verbindet.

## Beschreibung

Die Erfindung betrifft eine Trainingsvorrichtung.

Die Sprintfähigkeit spielt in vielen Sportarten eine ganz wesentliche Rolle. In vielen Sportarten ist ein schneller Antritt von besonderer Wichtigkeit. Oft ist eine die Sprintfähigkeit in Kombination mit weiteren körperlichen und/oder geistigen Fähigkeiten, insbesondere Geschicklichkeit, koordinative Fähigkeiten und Orientierungsfähigkeiten, wichtig. Beispielsweise geht es beim Tennis in vielen Spielsituationen darum, schnell eine bestimmte Position zu einem herannahenden Tennisball einzunehmen, um diesen optimal mit dem Tennisschläger treffen zu können, oder darum einen Tennisball im Sprint zu schlagen. Bei nahezu allen Ballsportarten, wie Handball, Basketball, Fußball usw., ist eine gute Sprintfähigkeit der Athleten insbesondere in Kombination mit weiteren Fähigkeiten im Zusammengang mit einem Sprint von besonderer Bedeutung.

Es ist daher die Aufgabe der vorliegenden Erfindung, eine Trainingsvorrichtung anzugeben, die ein effektives sowie einfach und zuverlässig auswertbares Sprinttraining ermöglicht.

Die Aufgabe wird durch eine Trainingsvorrichtung mit einer horizontalen, ebenen und begehbaren Trainingsfläche, die eine erste Markierungslinie, eine zweite Markierungslinie sowie eine dritte Markierungslinie aufweist, die parallel zueinander angeordnet sind, wobei die zweite Markierungslinie zwischen der ersten Markierungslinie und der dritten Markierungslinie angeordnet ist und wobei entlang der zweiten Markierungslinie ein Rahmen angeordnet ist, der zwei zur Trainingsfläche senkrechte Rahmenteile und ein Verbindungsrahmenteil, das die freien Enden senkrechten Rahmenteile verbindet, aufweist, gelöst.

Die Erfindung hat den ganz besonderen Vorteil, dass ein detailliert dosierbares sowie einfach und zuverlässig auswertbares Kombinationstraining ermöglicht ist, das gleichzeitig eine Komponente betreffend die aerobe und/oder anaerobe Leistungsfähigkeit und eine weitere Komponente insbesondere betreffend die Koordinationsfähigkeit und die Orientierungsfähigkeit im Raum beinhaltet.

Die erfindungsgemäße Trainingsvorrichtung ermöglicht es beispielsweise, ein Training in der Weise durchzuführen, dass sich der trainierende Athlet an der ersten Markierungslinie insbesondere samt einer Trainingskugel, die beispielsweise ein Medizinball, ein Fußball, eine Gewichtskugel zum Kugelstoßen sein kann, aufstellt. In einem ersten Trainingsabschnitt bewegt sich der Athlet, beispielsweise nach einem externen Aufforderungssignal durch einen Trainer, unter Mitnahme der Trainingskugel von der ersten Markierungslinie weg in Richtung auf die zweite Markierungslinie. Das Mitnehmen der Trainingskugel kann beinhalten, dass der Athlet die Trainingskugel, die hierfür vorzugsweise als elastischer Ball ausgebildet ist, dribbelt. Das Mitnehmen der Trainingskugel kann alternativ beispielsweise beinhalten, dass der Athlet die Trainingskugel wiederholt mit einer Hand zu Boden geprellt, während er sich sprintend vorwärts bewegt, wie es bei Handball oder Basketballspielern üblich ist. Alternativ kann der Athlet die Trainingskugel eng mit den Füßen vor sich her treiben, während er sich sprintend vorwärts bewegt, wie es bei Fußballspielern üblich ist. Es ist auch möglich, dass die Trainingskugel getragen wird und mehrere Kilo an Gewicht aufweist, wie eine Kugelstoßkugel, so dass der Sprint unter Gewichtsbelastung erfolgt.

Die Trainingsvorrichtung ermöglicht es, dem Athleten die Zielvorgabe zu geben, die Trainingskugel zwischen den senkrechten Rahmenteilen und unter dem Verbindungsrahmenteil hindurch über die zweite Markierungslinie zu bringen. Dies kann mit der Vorgabe erfolgen, die Trainingskugel erst in Richtung auf die zweite Markierungslinie und den Bereich zwischen den senkrechten Rahmenteilen und unter dem Verbindungsrahmenteil (insbesondere je nach Sportart des Athleten) schießen, werfen, rollen, schleudern oder stoßen zu dürfen, nachdem er zusammen mit der Trainingskugel eine vierte Markierungslinie, die zwischen der ersten Markierungslinie und der zweiten Markierungslinie angeordnet ist, passiert hat. Auf diese Weise ist der Athlet gezwungen, die Trainingskugel zumindest bis zu der vierten Markierungslinie, insbesondere in sportartspezifischer Weise, mit sich zu befördern, insbesondere zu dribbeln, zu tragen oder zu balancieren. Ein kopfloses und überhastetes Wegschießen, Wegwerfen, Wegstoßen, Wegschleudern oder "Draufbolzen" der Trainingskugel in zu großem Abstand von der zweiten Markierungslinie ist auf diese Weise vermieden, was insbesondere zur Technikverbesserung und auch zur Sicherheit der umstehenden Leute und der weiteren Athleten beiträgt, weil die Gefahr reduziert ist, dass sie von einer kopflos und überhastet weggeschossenen, oder weggeworfenen oder weggeschleuderten Trainingskugel versehentlich getroffen werden.

Der Athlet kann die Trainingskugel nach dem Passieren der vierten Markierungslinie beispielsweise schießen, werfen, rollen, schleudern oder stoßen, um seine Zielvorgabe zu erreichen. Der Athlet ist hierdurch gezwungen, während seines Sprints weitere Trainingsaufgaben zu erfüllen, die insbesondere die Koordination und die Orientierungs- sowie Bewegungsfähigkeit im Raum schulen. Insbesondere muss der Athlet bei einer solchen Übungsausführung während des Sprints und nach dem Passieren der vierten Markierungslinie entscheiden, wann er die Trainingskugel schießt, wirft, schleudert oder stößt und somit eigenständig dafür sorgen, dass die Trainingskugel die erforderliche Bewegungsrichtung erhält oder beibehält, damit sie die zweite Markierungslinie zwischen den senkrechten Rahmenteilen und unter dem Verbindungsrahmenteil hindurch passiert.

Die Markierungslinien (erste, zweite, dritte und vierte Markierungslinie) sind vorzugsweise gerade ausgebildet. Es ist jedoch möglich, dass die vierte Markierungslinie gekrümmt ausgebildet ist, während die erste, zweite, und dritte Markierungslinie gerade ausgebildet sind.

Vorzugsweise wird die Zeitspanne (absolut durch Zeitmessung oder relativ durch Vergleich mit anderen gleichzeitig trainierenden Athleten) erfasst, die von dem Start an der ersten Markierungslinie bis zur Überquerung der Trainingskugel über die zweite Markierungslinie vergeht. Auf diese Weise kann der Trainingseinsatz und Trainingserfolg des Athleten kontrolliert werden. Der beschriebene Ablauf wird vorzugsweise von dem Athleten mehrmals, beispielsweise in mehreren Serien jeweils mit einer vorgegebenen Anzahl von Wiederholungen, wiederholt. Die erfindungsgemäße Trainingsvorrichtung ermöglicht es auch in flexibler Weise, Abwandlungen des beschriebenen Trainingsablaufs vorzunehmen.

Wie bereits erwähnt, kann die Trainingsfläche vorteilhaft eine vierte Markierungslinie aufweisen, die zwischen der ersten Markierungslinie und der zweiten Markierungslinie angeordnet ist und die parallel zu der ersten Markierungslinie und der zweiten Markierungslinie angeordnet ist. Die vierte Markierungslinie kann insbesondere in der Weise genutzt werden, dass sie zusammen mit der ersten Markierungslinie einen Bereich abgrenzt, in dem der Athlet die Trainingskugel mit sich befördern muss, insbesondere durch dribbeln, tragen oder balancieren, und in dem der Athleten die Trainingskugel nicht (insbesondere je nach Sportart des Athleten) schießen, werfen, rollen, stoßen oder schleudern darf.

Insbesondere können die vierte Markierungslinie und die erste Markierungslinie einen Abstand im Bereich von 25 m bis 50 m, insbesondere im Bereich von 29 m bis 44 m, zueinander aufweisen. Zum Einen ist der genannte Abstand ausreichend groß, um effektiv einen wirksamen Trainingsreiz zu setzen. Zum Anderen ist der Bereich ausreichend kurz, um eine vorzeitige Ermüdung des Athleten nach wenigen Wiederholungen zu verhindern. Insoweit ist dieser Anstand besonders vorteilhaft im Hinblick auf das Erreichen einer guten Balance zwischen Herausforderung an den Athleten und Trainingserfolg. Bei größeren Abständen fühlen sich die Athleten zumeist überfordert, was demotivierend wirkt. Bei kleineren Abständen fühlen sich die Athleten zumeist unterfordert, was sich ebenfalls negativ auf den Trainingseinsatz des jeweiligen Athleten auswirkt.

Insbesondere kann die vierte Markierungslinie vorteilhaft länger sein, als die erste Markierungslinie und/oder die zweite Markierungslinie. Dies ermöglicht es, dass sich der Athlet mit der Trainingskugel ausgehend von der ersten Markierungslinie auch in einer zur ersten Markierungslinie und/oder die zweite Markierungslinie nicht senkrechten Richtung nach außen (zum Rand der Trainingsfläche hin) bewegen kann, ohne den räumlichen Bezug zu verlieren, ab wann er die Trainingskugel (insbesondere je nach Sportart des Athleten) werfen, schießen, stoßen oder schleudern darf.

Die vierte Markierungslinie und die zweite Markierungslinie können vorteilhaft einen Abstand im Bereich von 25 m bis 50 m, insbesondere im Bereich von 29 m bis 44 m, aufweisen. Ein solcher Abstand hat sich als besonders vorteilhaft erwiesen, wenn die zweite und die vierte Markierungslinie in der Weise genutzt werden, dass sie einen Bereich abgrenzen, in dem die Trainingskugel von dem Athleten (insbesondere je nach Sportart des Athleten) geschossen, geworfen, gestoßen oder geschleudert werden darf, weil dem Athleten einerseits genügend Raum gelassen wird, sich zu entscheiden, wann er die Trainingskugel werfen, schießen, stoßen oder schleudern will, jedoch der Bereich bezogen auf die Bewegungsrichtung des Athleten gleichzeitig auch ausreichend schmal ist, um den Athleten zu einer rechtzeitigen Entscheidung zu zwingen.

Ganz besonders vorteilhaft ist eine Ausführung, bei der die erste Markierungslinie und die zweite Markierungslinie einen Abstand im Bereich von 50 m bis 100 m, insbesondere im Bereich von 58 m bis 88 m, aufweisen. Eine solche Ausführung erlaubt ein ganz besonders effizientes Kombinationstraining der anaeroben Leistungsfähigkeit, der Koordinationsfähigkeit und der Orientierungsfähigkeit im Raum.

Die dritte Markierungslinie kann insbesondere als Anhalteline genutzt werden, die der Athlet nicht überschreiten darf. Insbesondere kann der Athlet bis zu der dritten Markierungslinie auslaufen, nachdem er seinen Sprint beispielsweise an der vierten Markierungslinie oder an der zweiten Markierungslinie beendet hat. Die zweite und die dritte Markierungslinie können vorteilhaft einen Abstand im Bereich von 15 m bis 20 m, insbesondere im Bereich von 15 m bis 16 m, aufweisen. Ein solcher Abstand ist besonders vorteilhaft, um die Auslaufphase als aktive Abbremsphase mit einem Trainingseffekt zu nutzen, ohne dass die Gefahr einer übermäßigen Belastung oder einer Verletzung durch ein zu schnelles Abbremsen besteht.

Vorzugsweise sind die senkrechten Rahmenteile gleich lang ausgebildet. Dies ermöglicht einen symmetrischen Aufbau und darüber hinaus, dass das Verbindungsrahmenteil parallel zur Trainingsfläche angeordnet sein kann. Es ist im Hinblick auf das Generieren einer zusätzlichen Herausforderung für den Athleten und/oder zum Abwandeln der Trainingsvorrichtung durchaus möglich, dass die senkrechten Rahmenteile eine unterschiedliche Länge aufweisen. Insbesondere kann wenigstens eines der senkrechten Rahmenteile längenveränderbar, insbesondere teleskopierbar, ausgebildet sein.

Die senkrechten Rahmenteile können vorteilhaft, insbesondere ausgehend von der Trainingsfläche, eine Länge im Bereich von 1,90 m bis 2,1 m, insbesondere eine Länge von 2 m, aufweisen. Alternativ oder zusätzlich kann vorteilhaft vorgesehen sein, dass das Verbindungsrahmenteil eine Länge im Bereich von 4,5 m bis 5,5 m, insbesondere eine Länge von 5 m, aufweist. Ein Rahmen mit solchen Abmessungen hat sich im Hinblick auf das Erreichen einer guten Balance zwischen Herausforderung an den Athleten und Trainingserfolg herausgestellt. Bei größeren Rahmen fühlen sich die Athleten zumeist unterfordert, was sich negativ auf den Trainingseinsatz des jeweiligen Athleten auswirkt. Bei größeren Rahmen fühlen sich die Athleten zumeist unterfordert, was sich demotivierend auf den Athleten auswirkt. Die senkrechten Rahmenteile stehen vorzugsweise unmittelbar auf der Trainingsfläche auf. Es ist auch möglich, dass die senkrechten Rahmenteile außer einem nach oben ragenden Abschnitt, vorzugsweise einer Länge im Bereich von 1,90 m bis 2,1 m, insbesondere eine Länge von 2 m, einen weiteren Abschnitt aufweisen, der in die Trainingsfläche hinein ragt.

Bei einer ganz besonders vorteilhaften Ausführung weist die Trainingsvorrichtung eine Zeitmessvorrichtung auf. Insbesondere kann die Zeitmessvorrichtung dazu ausgebildet sein, einen Zeitraum vom Start des Athleten an der ersten Markierungslinie bis zu dem Zeitpunkt, zu dem die Trainingskugel die zweite Markierungslinie, insbesondere zwischen den senkrechten Rahmenteilen, erreicht, zu messen. Insbesondere kann die Zeitmessvorrichtung dazu ausgebildet sein, für jeden einzelnen der Mehrzahl der gleichzeitig trainierenden Athleten, insbesondere simultan, individuell eine Zeitmessung durchzuführen.

Insbesondere hierzu kann die Trainingsvorrichtung vorteilhaft wenigstens eine Lichtschranke aufweisen. Die Lichtschranke (bzw. die Lichtschranken) kann (können) an die Zeitmessvorrichtung angeschlossen und dazu ausgebildet und angeordnet sein, eine Zeitmessung zu starten oder zu stoppen (oder beides). Beispielsweise kann die Lichtschranke derart angeordnet sein, dass ein Lichtstrahl, vorzugsweise beabstandet von der Trainingsfläche, parallel zur ersten Markierungslinie verläuft. Die Lichtschranke kann hierzu eine Lichtquelle, beispielsweise eine Laserlichtquelle oder eine LED-Lichtquelle, sowie einen Lichtempfänger aufweisen.

Wie bereits erwähnt, kann die Trainingsvorrichtung wenigstens eine Trainingskugel, insbesondere eine Vielzahl von Trainingskugeln, aufweisen. Die Trainingskugel kann beispielsweise ein Handball, ein Basketball, ein Fußball, ein Medizinball, ein Tennisball oder eine Gewichtskugel zum Kugelstoßen sein. Hinsichtlich der Art der Trainingskugel gibt es keine grundsätzlichen Beschränkungen. Vielmehr kann die Art der Trainingskugel an das jeweilige Trainingsziel angepasst werden.

Bei einer ganz besonders vorteilhaften Ausführung weist die Trainingsvorrichtung wenigstens einen Sensor zum Erfassen des Ortes der wenigstens einen Trainingskugel auf. Hierzu kann jede Trainingskugel einen Sender oder einen durch elektromagnetische Strahlung erfassbaren Transponder aufweisen, so dass die Position der Trainingskugel (bzw. der Trainingskugeln) auf dem Trainingsfeld, beispielsweise durch Triangulation, erfassbar ist. Alternativ oder zusätzlich kann vorgesehen sein, dass die Position der Trainingskugel (bzw. der Trainingskugeln) auf dem Trainingsfeld mittels eines wenigstens eines optischen Sensors erfasst wird. Insbesondere kann vorteilhaft vorgesehen sein, dass der optische Sensor als Videokamera ausgebildet ist oder wenigstens eine Videokamera aufweist. Bei einer besonderen Ausführung werden die gleichzeitig aufgenommenen Aufnahmen mehrerer Videokameras ausgewertet, um die Position der Trainingskugel (bzw. die Positionen der Trainingskugeln) auf dem Trainingsfeld zu ermitteln. Insbesondere kann vorteilhaft vorgesehen sein, dass die Positionen der Trainingskugel (bzw. der Trainingskugeln) in einem zeitlichen Verlauf, also die Bewegungsbahn der Trainingskugel (bzw. die Bewegungsbahnen der Trainingskugeln), erfasst werden.

Alternativ oder zusätzlich kann der Sensor zum Erfassen des Ortes des Athleten (bzw. der Athleten) auf dem Trainingsfeld ausgebildet sein. Hierzu kann jeder Athlet einen Sender oder einen durch elektromagnetische Strahlung erfassbaren Transponder ausgehändigt bekommen, den er während des Trainings bei sich trägt, so dass die Position des Athleten (bzw. der Athleten) auf dem Trainingsfeld, beispielsweise durch Triangulation, erfassbar ist. Alternativ oder zusätzlich kann vorgesehen sein, dass die Position der Athleten (bzw. die Positionen der Trainingskugeln) auf dem Trainingsfeld mittels eines wenigstens eines optischen Sensors erfasst wird. Insbesondere kann vorteilhaft vorgesehen sein, dass der optische Sensor als Videokamera ausgebildet ist. Bei einer besonderen Ausführung werden die gleichzeitig aufgenommenen Aufnahmen mehrerer Videokameras ausgewertet, um die Position des Athleten (bzw. die Positionen der Athleten) auf dem Trainingsfeld zu ermitteln. Insbesondere kann vorteilhaft vorgesehen sein, dass die Positionen des Athleten (bzw. der Athleten) in einem zeitlichen Verlauf, also die Bewegungsbahn der Athleten (bzw. die Bewegungsbahnen der Athleten), erfasst werden.

Beispielsweise kann der wenigstens eine Sensor an die Zeitmessvorrichtung angeschlossen und dazu ausgebildet sein, eine Zeitmessung zu starten oder zu stoppen (oder beides).

Bei einer ganz besonders vorteilhaften Ausführung ist der Sensor dazu ausgebildet und angeordnet, die Überquerung der Trainingskugel und/oder eines Athleten über die erste Markierungslinie zu erfassen. Alternativ oder zusätzlich kann der Sensor dazu ausgebildet und angeordnet sein, die Überquerung einer Trainingskugel und/oder eines Athleten über die zweite Markierungslinie zu erfassen.

Insbesondere kann der Sensor vorteilhaft dazu ausgebildet und angeordnet sein, die Überquerung einer Trainingskugel über die zweite Markierungslinie im Bereich zwischen den beiden senkrechten Rahmenteilen und unter dem Verbindungsrahmenteil hindurch zu erfassen. Vorzugsweise wird ein entsprechendes Signal des Sensors mittelbar oder unmittelbar genutzt, um die Zeitmessung zu stoppen. Alternativ oder zusätzlich kann der Sensor vorteilhaft dazu ausgebildet und angeordnet sein, die Überquerung einer Trainingskugel und/oder eines Athleten über die vierte Markierungslinie zu erfassen.

Bei einer ganz besonders vorteilhaften Ausführung ist die Lichtschranke dazu ausgebildet und angeordnet, eine Zeitmessung zu starten, während der wenigstens eine Sensor dazu ausgebildet und angeordnet ist, die von der Lichtschranke gestartete Zeitmessung zu stoppen.

Die Zeitmessvorrichtung kann an wenigstens eine Zeitanzeige angeschlossen sein, die die gemessene Zeitspanne bzw. die gemessenen Zeitspannen anzeigt. Die Zeitanzeige kann vorteilhaft dazu ausgebildet sein, gleichzeitig mehrere gemessene Zeitspannen anzuzeigen. Insbesondere kann vorteilhat vorgesehen sein, dass die Zeitanzeige simultan die bezüglich jedes Athleten individuell gemessene Zeitspanne anzeigt.

Bei einer ganz besonders vorteilhaften Ausführung der Trainingsvorrichtung ist auf der begehbaren Trainingsfläche wenigstens ein Leit- und/oder Hinweiselement angeordnet. Das Leit- und/oder Hinweiselement kann die die Funktion haben, die Athleten, insbesondere hinsichtlich ihrer Laufwege zu leiten. Alternativ oder zusätzlich kann das Leit- und/oder Hinweiselement die Funktion haben, Bereiche, die bei der Ausübung der Trainingsvorgabe von den Athleten betreten werden dürfen, zu markieren oder Bereiche, die bei der Ausübung der Trainingsvorgabe von den Athleten nicht betreten werden dürfen, zu markieren. Das Leit- und/oder Hinweiselement kann auch dazu ausgebildet und angeordnet sein, die Laufwege unterschiedlicher Athleten voneinander zu trennen und/oder zu verhindern, dass gleichzeitig trainierende Athleten zusammenstoßen.

Das Leit- und/oder Hinweiselement kann insbesondere mit einer Beschriftung und/oder einem Logo und/oder einen Pictogramm versehen sein. Auf diese Weise ist es ermöglicht, detaillierte Hinweise zugeben.

Insbesondere kann die erfindungsgemäße Trainingsvorrichtung mehrere, insbesondere auch unterschiedliche, Leit- und/oder Hinweiselemente aufweisen.

Das Leit- und/oder Hinweiselement kann vorteilhaft flach, insbesondere als Tafel oder als Folienbahn oder als Stoffbahn oder als Platte oder als Hohlkammerplatte oder als Wand, ausgebildet sein.

Beispielsweise kann das Leit- und/oder Hinweiselement, insbesondere in Form einer senkrecht zu der begehbaren Trainingsfläche angeordnete Platte ausgebildet sein. Eine solche Ausführung ist besonders gut geeignet, die Laufwege unterschiedlicher Athleten voneinander zu trennen. Insbesondere kann die Platte senkrecht zu wenigstens einer der Markierungslinien ausgerichtet sein. Bei einer solchen Ausführung ist es von besonderem Vorteil, wenn das Leit- und/oder Hinweiselement, quermittig (also bezogen auf die Richtung quer zur Laufrichtung) und/oder längsmittig (entlang der Laufrichtung der Athleten) zwischen der ersten Markierungslinie und der vierten Markierungslinie angeordnet ist, da hier die Gefahr für ein Zusammenstoßen der Athleten am größten ist. Das Leit- und/oder Hinweiselement kann alternativ beispielsweise auch mittig auf der vierten Markierungslinie angeordnet sein.

Ganz allgemein kann vorteilhaft vorgesehen sein sich das Leit- und/oder Hinweiselement ausgehend von der begehbaren Trainingsfläche, insbesondere senkrecht, nach oben erstreckt. In diesem Fall kann das Leit- und/oder Hinweiselement vorteilhaft nach Art einer Tafel oder einer Wand ausgebildet sein.

Es ist auch möglich, dass das Leit- und/oder Hinweiselement parallel zu der begehbaren Trainingsfläche, insbesondere unmittelbar an der begehbaren Trainingsfläche anliegend, angeordnet ist. Insbesondere kann das Leit- und/oder Hinweiselement flach auf der begehbaren Trainingsfläche abgelegt sein. Hierfür kann das Leit- und/oder Hinweiselement als Plane oder als Stoffbahn ausgebildet sein.

Bei einer besonderen Ausführung sind zwei zueinander spiegelsymmetrische Leit- und/oder Hinweiselement vorhanden. Diese können insbesondere zwischen der zweiten Markierungslinie und der vierten Markierungslinie, insbesondere flach liegend, angeordnet sein. Insbesondere können diese Leit- und/oder Hinweiselemente dazu ausgebildet sein, Bereiche rechts und links vor dem Rahmen zu markieren, die bei der Ausübung der Trainingsvorgabe von den Athleten nicht betreten werden dürfen.

Bei einer Besonderen Ausführung ist das Leit- und/oder Hinweiselement insbesondere flach liegend, unmittelbar vor dem Rahmen angeordnet ist. Insbesondere kann dieses Leit- und/oder Hinweiselement dazu ausgebildet sein, einen Bereich vor dem Rahmen zu markieren, der bei der Ausübung der Trainingsvorgabe von den Athleten nicht betreten werden darf, wobei vorteilhaft vorgesehen sein kann, das eine von dem Rahmen weg gerichtete Kante des Leit- und/oder Hinweiselements die vierte Markierungslinie bildet.

In der Zeichnung ist der Erfindungsgegenstand beispielhaft und schematisch dargestellt und wird anhand der Figuren nachfolgend beschrieben, wobei gleiche oder gleich wirkende Elemente auch in unterschiedlichen Ausführungsbeispielen zumeist mit denselben Bezugszeichen versehen sind. Dabei zeigen:
- Fig. 1: ein erstes Ausführungsbeispiel einer erfindungsgemäßen Trainingsvorrichtung,
- Fig. 2 bis 5: verschiedene Trainingssituationen bei einer Benutzung des Ausführungsbeispiels einer erfindungsgemäßen Trainingsvorrichtung durch einen Athleten,
- Fig. 6 bis 9: verschiedene Trainingssituationen bei einer anderen Benutzung des Ausführungsbeispiels einer erfindungsgemäßen Trainingsvorrichtung durch einen Athleten,
- Fig. 10: eine Trainingssituationen bei einer Benutzung des Ausführungsbeispiels einer erfindungsgemäßen Trainingsvorrichtung durch mehrere Athleten,
- Fig. 11: ein zweites Ausführungsbeispiel einer erfindungsgemäßen Trainingsvorrichtung, die mehrere Leit- und/oder Hinweiselemente aufweist, und
- Fig. 12: ein drittes Ausführungsbeispiel einer erfindungsgemäßen Trainingsvorrichtung, die mehrere Leit- und/oder Hinweiselemente aufweist.

Fig. 1 zeigt ein erstes Ausführungsbeispiel einer erfindungsgemäßen Trainingsvorrichtung. Die Trainingsvorrichtung weist eine horizontale, ebene und begehbare Trainingsfläche 1 auf, die eine erste Markierungslinie 2, eine zweite Markierungslinie 3 sowie eine dritte Markierungslinie 4 aufweist, die parallel zueinander angeordnet sind. Die zweite Markierungslinie 3 ist räumlich zwischen der ersten Markierungslinie 2 und der dritten Markierungslinie 4 angeordnet. Entlang der zweiten Markierungslinie 3 ist ein Rahmen 5 angeordnet ist, der zwei zur Trainingsfläche 1 senkrechte Rahmenteile 6 und ein Verbindungsrahmenteil 7 aufweist, das die freien Enden senkrechten Rahmenteile 6 verbindet.

Die Trainingsfläche 1 weist außerdem eine vierte Markierungslinie 16 auf, die zwischen der ersten Markierungslinie 2 und der zweiten Markierungslinie 3 angeordnet ist und die parallel zu der ersten Markierungslinie 2 und der zweiten Markierungslinie 3 angeordnet ist.

Die Trainingsvorrichtung weist eine Lichtschranke 8 auf. Die Lichtschranke 8 ist an eine Zeitmessvorrichtung 9 angeschlossen. Die Lichtschranke 8 ist dazu ausgebildet und angeordnet, eine Zeitmessung zu starten. Die Lichtschranke 8 ist derart angeordnet, dass ein Lichtstrahl 10 beabstandet von der Trainingsfläche1 (beispielsweise in einer Höhe von 1 m) parallel zur ersten Markierungslinie 2 verläuft. Die Lichtschranke beinhaltet eine Lichtquelle 11 sowie einen Lichtempfänger 12, der Signale an die Zeitmessvorrichtung 9 übermittelt.

Die Trainingsvorrichtung weist außerdem einen Sensor 13 zum Erfassen des Ortes einer Trainingskugel 14 auf. Der Sensor 13 ist ebenfalls an die Zeitmessvorrichtung 9 angeschlossen und als optischer Sensor ausgebildet, der den Bereich innerhalb des Rahmens überwacht und der es erfasst, wenn eine Trainingskugel 14 die zweite Markierungslinie 3 zwischen den senkrechten Rahmenteilen 6 und unterhalb des Verbindungsrahmenteils 7 überquert. In diesem Fall gibt der Sensor 13 ein Stoppsignal an die Zeitmessvorrichtung 9 aus. Die Zeitmessvorrichtung 9 ermittelt die Zeitspanne zwischen dem Startsignal der Lichtschranke 8 und dem Stoppsignal des Sensors 13.

Die Zeitmessvorrichtung 9 ist an eine Zeitanzeige 15 angeschlossen, die die gemessene Zeitspanne bzw. die gemessenen Zeitspannen anzeigt. Die Zeitanzeige 15 kann vorteilhaft dazu ausgebildet sein, gleichzeitig mehrere gemessene Zeitspannen anzuzeigen. Insbesondere für den Fall, dass mehrere Athleten trainieren, kann vorteilhaft vorgesehen sein, dass die Zeitanzeige 15 simultan die bezüglich jedes Athleten individuell gemessene Zeitspanne anzeigt. Die Zeitanzeige 15 ist als ein Display oder als eine Projektionswand ausgebildet.

Die Figuren 2 bis 5 zeigen verschiedene Trainingssituationen bei einer Benutzung des Ausführungsbeispiels einer erfindungsgemäßen Trainingsvorrichtung durch einen einzelnen Athleten 17. Die Benutzung des Ausführungsbeispiels einer erfindungsgemäßen Trainingsvorrichtung ist in dieser Weise auch mit mehreren Athleten gleichzeitig möglich und sinnvoll.

Die Trainingsvorrichtung ermöglicht es beispielsweise, ein Training in der Weise durchzuführen, dass sich der trainierende Athlet 17 an der ersten Markierungslinie 2 samt einer Trainingskugel 14, die ein Ball, insbesondere ein Fußball, ist, aufstellt, was in Figur 2 dargestellt ist.

In einem ersten Trainingsabschnitt bewegt sich der Athlet 17, beispielsweise nach einem externen Aufforderungssignal durch einen Trainer oder zu einem beliebigen Zeitpunkt, unter Mitnahme der Trainingskugel 14 von der ersten Markierungslinie 2 weg in Richtung auf die zweite Markierungslinie 3, was in der Figur 3 dargestellt ist. Hierdurch wird der Lichtstrahl 10 kurzzeitig unterbrochen und von der Lichtschranke 8 ein Startsignal erzeugt und an die Zeitmessvorrichtung 9 übergeben. Das Mitnehmen der Trainingskugel 14 beinhaltet in dem in den Figuren 2 bis 5 dargestellten Ausführungsbeispiel, dass der Athlet die Trainingskugel 14 eng mit den Füßen vor sich her treibt, während er sich sprintend vorwärts bewegt, was in der Figur 3 schematisch dargestellt ist.

Der Athlet 17 setzt seine Übung mit der Zielvorgabe fort, die Trainingskugel 14 zwischen den senkrechten Rahmenteilen 6 und unter dem Verbindungsrahmenteil 7 hindurch über die zweite Markierungslinie 3 zu bringen, wobei er die Trainingskugel 14 erst schießen darf, nachdem er zusammen mit der Trainingskugel 14 die vierte Markierungslinie 16 passiert hat. Der Athlet 17 muss dann dafür sorgen, dass die Trainingskugel 14 durch einen gezielten Schuss, der erst nach dem Passieren der vierten Markierungslinie 16 ausgeführt werden darf, die erforderliche Bewegungsrichtung erhält (was in Figur 4 dargestellt ist), damit sie die zweite Markierungslinie 3 zwischen den senkrechten Rahmenteilen 6 und unter dem Verbindungsrahmenteil 7 hindurch passiert, was in Figur 5 dargestellt ist. Wenn der Athlet 17 nach dem Passieren der vierten Markierungsline 16 mit seinem Schuss lange wartet und weiter dribbelt, ist seine Trefferchance größer. Allerdings benötigt er dann mehr Zeit bis zum Erreichen der Zielvorgabe. Insoweit wird der Athlet 17 dahingehend trainiert, sich hinsichtlich einer Mehrzahl von Faktoren optimal zu verhalten.

Der Moment, in dem die Trainingskugel 14 die die zweite Markierungslinie 3 zwischen den senkrechten Rahmenteilen 6 und unter dem Verbindungsrahmenteil 7 hindurch passiert, wird von dem Sensor 13 registriert, der ein Stoppsignal erzeugt und an die Zeitmessvorrichtung 9 übergibt. Der Athlet 17 kann dann bis zur dritten Markierungslinie 4 abbremsen und anschließend die Übung wiederholen.

Die von der Zeitmessvorrichtung 9 ermittelte Zeitspanne zwischen dem Startsignal der Lichtschranke 8 und dem Stoppsignal wird dem Athleten 17, dem Trainer und ggf. weiteren Personen mittels der Zeitanzeige 15 angezeigt. Der Athlet 17 kann die Zeitanzeige 15 beispielsweise ablesen, während er sich zurück zur ersten Markierungslinie 2 begibt, um die Übung zu wiederholen.

Es ist alternativ auch möglich, dass ein externes Aufforderungssignal durch einen Trainer (beispielsweise mittels einer elektronisch an die Zeitmessvorrichtung angeschlossenen Starterpistole) als Startsignal fungiert. In diesem Fall wird die Lichtschranke 8 nicht benötigt oder kann dazu verwendet werden, zusätzlich die Reaktionszeit des Athleten 17 zu ermitteln.

Die Figuren 6 bis 9 zeigen verschiedene Trainingssituationen bei einer Benutzung des Ausführungsbeispiels einer erfindungsgemäßen Trainingsvorrichtung durch einen einzelnen Athleten 17.

Die Trainingsvorrichtung ermöglicht es beispielsweise, ein Training in der Weise durchzuführen, dass sich der trainierende Athlet 17 an der ersten Markierungslinie 2 samt einer Trainingskugel 14, die er in den Händen hält und die ein Ball, insbesondere ein Handball oder ein Basketball, ist, aufstellt, was in Figur 6 dargestellt ist.

In einem ersten Trainingsabschnitt bewegt sich der Athlet 17, beispielsweise nach einem externen Aufforderungssignal durch einen Trainer oder zu einem beliebigen Zeitpunkt, unter Mitnahme der Trainingskugel 14 von der ersten Markierungslinie 2 weg in Richtung auf die zweite Markierungslinie 3, was in der Figur 7 dargestellt ist. Hierdurch wird der Lichtstrahl 10 kurzzeitig unterbrochen und von der Lichtschranke 8 ein Startsignal erzeugt und an die Zeitmessvorrichtung 9 übergeben. Das Mitnehmen der Trainingskugel 14 beinhaltet in dem in den Figuren 6 bis 9 dargestellten Ausführungsbeispiel, dass der Athlet 17 die Trainingskugel 14 wiederholt mit einer Hand zu Boden geprellt, während er sich sprintend vorwärts bewegt, was in Figur 7 dargestellt ist.

Der Athlet 17 setzt seine Übung mit der Zielvorgabe fort, die Trainingskugel 14 zwischen den senkrechten Rahmenteilen 6 und unter dem Verbindungsrahmenteil 7 hindurch über die zweite Markierungslinie 3 zu bringen, wobei er die Trainingskugel 14 erst werfen darf, nachdem er zusammen mit der Trainingskugel 14 die vierte Markierungslinie 16 passiert hat. Der Athlet 17 muss also dafür sorgen, dass die Trainingskugel 14 durch einen gezielten Wurf, der erst nach dem Erreichen der vierten Markierungslinie 16 ausgeführt werden darf (was in Figur 8 dargestellt ist), die erforderliche Bewegungsrichtung erhält, damit sie die zweite Markierungslinie 3 zwischen den senkrechten Rahmenteilen 6 und unter dem Verbindungsrahmenteil 7 hindurch passiert, was in Figur 9 dargestellt ist. Wenn der Athlet 17 nach dem Passieren der vierten Markierungsline 16 mit seinem Wurf lange wartet und sich weiter samt dem Ball vorwärts bewegt, ist seine Trefferchance zwar größer. Allerdings benötigt er hierdurch mehr Zeit bis zum Erreichen der Zielvorgabe. Insoweit wird der Athlet 17 dahingehend trainiert, sich hinsichtlich einer Mehrzahl von Faktoren optimal zu verhalten.

Der Moment, in dem die Trainingskugel 14 die die zweite Markierungslinie 3 zwischen den senkrechten Rahmenteilen 6 und unter dem Verbindungsrahmenteil 7 hindurch passiert, wird von dem Sensor 13 registriert, der ein Stoppsignal erzeugt und an die Zeitmessvorrichtung 9 übergibt. Der Athlet 17 kann dann bis zur dritten Markierungslinie 4 abbremsen und anschließend die Übung wiederholen.

Die von der Zeitmessvorrichtung 9 ermittelte Zeitspanne zwischen dem Startsignal der Lichtschranke 8 und dem Stoppsignal wird dem Athleten 17, dem Trainer und ggf. weiteren Personen mittels der Zeitanzeige 15 angezeigt. Der Athlet 17 kann die Zeitanzeige 15 beispielsweise ablesen, während er sich zurück zur ersten Markierungslinie 2 begibt, um die Übung zu wiederholen.

Es ist alternativ auch möglich, dass ein externes Aufforderungssignal durch einen Trainer (beispielsweise mittels einer elektronisch an die Zeitmessvorrichtung angeschlossenen Starterpistole) als Startsignal fungiert. In diesem Fall wird die Lichtschranke 8 nicht benötigt oder kann dazu verwendet werden, zusätzlich die Reaktionszeit des Athleten 17 zu ermitteln.

Figur 10 zeigt die Startsituation bei einer Benutzung des Ausführungsbeispiels einer erfindungsgemäßen Trainingsvorrichtung durch mehrere Athleten 17. Die Trainingsvorrichtung ermöglicht es beispielsweise, ein Training in der Weise durchzuführen, dass sich die trainierenden Athleten 17 an der ersten Markierungslinie 2 jeweils samt einer Trainingskugel 14, die ein Ball, insbesondere ein Fußball, ist, aufstellen, was in Figur 10 dargestellt ist.

In einem ersten Trainingsabschnitt bewegen sich die Athleten 17 nach einem externes Aufforderungssignal durch einen Trainer jeweils unter Mitnahme der Trainingskugel 14 von der ersten Markierungslinie 2 weg in Richtung auf die zweite Markierungslinie 3. Hierdurch wird der Lichtstrahl 10 durch den zuerst startenden Athleten kurzzeitig unterbrochen und von der Lichtschranke 8 ein Startsignal erzeugt und an die Zeitmessvorrichtung 9 übergeben.

Es ist alternativ auch möglich, dass das externe Aufforderungssignal (beispielsweise mittels einer elektronisch an die Zeitmessvorrichtung angeschlossenen Starterpistole) als Startsignal fungiert. In diesem Fall wird die Lichtschranke 8 nicht benötigt oder kann dazu verwendet werden, zusätzlich die Reaktionszeit der Athleten 17 zu ermitteln.

Nach dem Start führt jeder Athlet 17 die Übung wie oben (beispielsweise bezüglich der Figuren 2 bis 5 oder 6 bis 9) beschreiben aus.

Der Sensor 13 ist dazu ausgebildet, die Überquerung jeder Trainingskugel über die zweite Markierungslinie im Bereich zwischen den beiden senkrechten Rahmenteilen und unter dem Verbindungsrahmenteil hindurch zu erfassen. Bei jeder Überquerung wird ein für den jeweiligen Athleten individuelles Stoppsignal an die Zeitmessvorrichtung 9 gesendet. Der Sensor 13 verfolgt die Trainingskugeln 14 aller Athleten 17 vorzugsweise von Anfang an, um jede einzelne Trainingskugel 14 stets einem Athleten zuordnen zu können und um so ein für den jeweiligen Athleten individuelles Stoppsignal erzeugen und an die Zeitmessvorrichtung 9 senden zu können. Alternativ oder zusätzlich kann jede Trainingskugel 14 einen Sender oder einen durch elektromagnetische Strahlung erfassbaren Transponder aufweisen, so dass die Position jeder der Trainingskugeln 14 von dem Sensor 13 erfassbar ist. Jeder Sender kann spezifisch einem Athleten 17 zugeordnet sein, so dass die Zeitmessvorrichtung 9 die Zuordnung der gemessenen Zeiten zu den Athleten 17 vornehmen kann. Es ist alternativ oder zusätzlich auch möglich, dass die Trainingskugeln 14 optisch unterscheidbar sind, um es der Zeitmessvorrichtung 9 zu ermöglichen, die Zuordnung der gemessenen Zeiten zu den Athleten 17 vornehmen zu können.

Die Zeitanzeige 15 zeigt gleichzeitig alle gemessenen Zeitspannen aller betreffend alle Athleten 17 an.

Alternativ ist es auch möglich, dass die Zeitspanne für jeden Athleten 17 lediglich relativ durch Vergleich mit anderen gleichzeitig trainierenden Athleten 17 ermittelt wird, wobei es für eine grobe Bewertung des Trainingserfolgs ausreichend sein kann, eine Schnelligkeits-Reihenfolge der Athleten 17 (ohne Sekundenangaben) zu ermitteln. Alternativ ist es auch möglich, dass lediglich die Zeitspanne bezüglich des schnellsten Athleten 17 (mittels der Zeitmessvorrichtung 9 oder beispielsweise durch eine Handmessung mittels einer Stoppuhr) ermittelt wird. Alternativ ist es auch möglich, dass lediglich die Zeitspanne bezüglich des schnellsten Athleten 17 (mittels der Zeitmessvorrichtung 9 oder beispielsweise durch eine Handmessung mittels einer Stoppuhr) und zusätzlich eine Reihenfolge der Athleten 17 ermittelt werden.

Wenn die Trainingskugel 14 eine Athleten 17 die zweite Markierungslinie 3 nicht zwischen den senkrechten Rahmenteilen 6 und unter dem Verbindungsrahmenteil 7 hindurch passiert, wird dies als Fehler angezeigt, so dass der betreffende Athlet 17 unmittelbar eine Rückmeldung über sein Trainingsergebnis erhält.

Fig. 11 zeigt ein zweites Ausführungsbeispiel einer erfindungsgemäßen Trainingsvorrichtung, die im Wesentlichen genauso aufgebaut ist, wie das erste Ausführungsbeispiel.

Allerdings weist die Trainingsvorrichtung gemäß dem zweiten Ausführungsbeispiel ein erstes Leit- und/oder Hinweiselement 18 auf, das eine von einem Ständer 19 getragene Platte 20 aufweist, die senkrecht zu der begehbaren Trainingsfläche 1 und senkrecht zu der ersten Markierungslinie 2 ausgerichtet ist. Eine solche Ausführung ist besonders gut geeignet, die Laufwege unterschiedlicher Athleten 17 voneinander zu trennen. Das erste Leit- und/oder Hinweiselement 18 ist quermittig zwischen der ersten Markierungslinie 2 und der vierten Markierungslinie 16 angeordnet, da hier die Gefahr für ein Zusammenstoßen der Athleten am größten ist. Das erste Leit- und/oder Hinweiselement 18 kann alternativ beispielsweise auch mittig auf der vierten Markierungslinie angeordnet sein.

Außerdem weist die Trainingsvorrichtung gemäß dem zweiten Ausführungsbeispiel zwei zweite Leit- und/oder Hinweiselemente 21 auf.

Die zweiten Leit- und/oder Hinweiselemente 21 sind zueinander spiegelsymmetrisch ausgebildet und angeordnet. Sie sind zwischen der zweiten Markierungslinie 3 und der vierten Markierungslinie 16 flach auf der begehbaren Trainingsfläche 1 liegend angeordnet. Die zweiten Leit- und/oder Hinweiselemente 21 dienen dazu, die Bereiche rechts und links vor dem Rahmen 5 zu markieren, die bei der Ausübung der Trainingsvorgabe von den Athleten 17 nicht betreten werden dürfen. Die zweiten Leit- und/oder Hinweiselemente 21 sind vorzugsweise flach, beispielsweise als Tafel oder als Folienbahn oder als Stoffbahn oder als Platte oder als Hohlkammerplatte oder als Wand, ausgebildet.

Fig. 12 zeigt ein drittes Ausführungsbeispiel einer erfindungsgemäßen Trainingsvorrichtung, die im Wesentlichen genauso aufgebaut ist, wie das erste Ausführungsbeispiel.

Allerdings weist die Trainingsvorrichtung gemäß dem dritten Ausführungsbeispiel ein erstes Leit- und/oder Hinweiselement 18 auf, das eine von einem Ständer 19 getragene Platte 20 aufweist, die senkrecht zu der begehbaren Trainingsfläche 1 und senkrecht zu der ersten Markierungslinie 2 ausgerichtet ist. Eine solche Ausführung ist besonders gut geeignet, die Laufwege unterschiedlicher Athleten 17 voneinander zu trennen. Das erste Leit- und/oder Hinweiselement 18 ist quermittig zwischen der ersten Markierungslinie 2 und der vierten Markierungslinie 16 angeordnet, da hier die Gefahr für ein Zusammenstoßen der Athleten am größten ist. Das erste Leit- und/oder Hinweiselement 18 kann alternativ beispielsweise auch mittig auf der vierten Markierungslinie angeordnet sein.

Außerdem weist die Trainingsvorrichtung gemäß dem dritten Ausführungsbeispiel ein drittes Leit- und/oder Hinweiselement 22 auf, das flach liegend, unmittelbar vor dem Rahmen 5 angeordnet ist. Das dritte Leit- und/oder Hinweiselement 22 dient dazu, einen Bereich vor dem Rahmen 5 zu markieren, der bei der Ausübung der Trainingsvorgabe von den Athleten 17 nicht betreten werden darf. Die von dem Rahmen 5 weg gerichtete Kante des dritten Leit- und/oder Hinweiselements 22 bildet bei diesem Ausführungsbeispiel die vierte Markierungslinie 16.

Es ist auch eine Trainingsvorrichtung möglich, die das in Figur 11 dargestellte erste Leit- und/oder Hinweiselement 18 und die in Figur 11 dargestellten zweiten Leit- und/oder Hinweiselemente 21 und das in Figur 12 dargestellte dritte Leit- und/oder Hinweiselement 22 aufweist.

### Bezugszeichenliste:

- 1: Trainingsfläche
- 2: erste Markierungslinie
- 3: zweite Markierungslinie
- 4: dritte Markierungslinie
- 5: Rahmen
- 6: senkrechte Rahmenteile
- 7: Verbindungsrahmenteil
- 8: Lichtschranke
- 9: Zeitmessvorrichtung
- 10: Lichtstrahl
- 11: Lichtquelle
- 12: Lichtempfänger
- 13: Sensor
- 14: Trainingskugel
- 15: Zeitanzeige
- 16: vierte Markierungslinie
- 17: Athlet
- 18: erstes Leit- und/oder Hinweiselement
- 19: Ständer
- 20: Platte
- 21: zweites Leit- und/oder Hinweiselement
- 22: drittes Leit- und/oder Hinweiselement

## Patentansprüche

1. Trainingsvorrichtung mit einer horizontalen, ebenen und begehbaren Trainingsfläche (1), die eine erste Markierungslinie (2), eine zweite Markierungslinie (3) sowie eine dritte Markierungslinie (4) aufweist, die parallel zueinander angeordnet sind, wobei die zweite Markierungslinie (3) zwischen der ersten Markierungslinie (2) und der dritten Markierungslinie (4) angeordnet ist und wobei entlang der zweiten Markierungslinie (3) ein Rahmen (5) angeordnet ist, der zwei zur Trainingsfläche (1) senkrechte Rahmenteile (6) und ein Verbindungsrahmenteil (7), das die freien Enden senkrechten Rahmenteile (6) verbindet, aufweist.

2. Trainingsvorrichtung nach Anspruch 1, **dadurch gekennzeichnet, dass** die Trainingsfläche (1) eine vierte Markierungslinie (16) aufweist, die zwischen der ersten Markierungslinie (2) und der zweiten Markierungslinie (3) angeordnet ist und die parallel zu der ersten Markierungslinie (2) und der zweiten Markierungslinie (3) angeordnet ist.

3. Trainingsvorrichtung nach Anspruch 2, **dadurch gekennzeichnet, dass**
a. die vierte Markierungslinie (16) und die erste Markierungslinie (2) einen Abstand im Bereich von 25 m bis 50 m, insbesondere im Bereich von 29 m bis 44 m, zueinander aufweisen, und/oder dass
b. die vierte Markierungslinie (16) und die zweite Markierungslinie (3) einen Abstand im Bereich von 25 m bis 50 m, insbesondere im Bereich von 29 m bis 44 m, zueinander aufweisen.

4. Trainingsvorrichtung nach einem der Ansprüche 1 bis 3, **dadurch gekennzeichnet, dass**
a. die erste Markierungslinie (2) und die zweite Markierungslinie (3) einen Abstand im Bereich von 50 m bis 100 m, insbesondere im Bereich von 58 m bis 88 m, zueinander aufweisen, und/oder dass
b. die zweite Markierungslinie (3) und die dritte Markierungslinie (4) einen Abstand im Bereich von 15 m bis 20 m, insbesondere im Bereich von 15 m bis 16 m, aufweisen.

5. Trainingsvorrichtung nach einem der Ansprüche 1 bis 4, **dadurch gekennzeichnet, dass**
a. die senkrechten Rahmenteile (6) gleich lang sind, und/oder dass
b. die senkrechten Rahmenteile (6) eine Länge im Bereich von 1,90 m bis 2,1 m, insbesondere eine Länge von 2 m, aufweisen, und/oder dass
c. das Verbindungsrahmenteil (7) eine Länge im Bereich von 4,5 m bis 5,5 m, insbesondere eine Länge von 5 m, aufweist, und/oder dass
d. das Verbindungsrahmenteil (7) parallel zur Trainingsfläche (1) angeordnet ist.

6. Trainingsvorrichtung nach einem der Ansprüche 1 bis 5, **dadurch gekennzeichnet, dass**
a. die Trainingsvorrichtung eine Zeitmessvorrichtung (9) aufweist, und/oder dass
b. die Trainingsvorrichtung wenigstens eine Zeitanzeige (15) aufweist, und/oder dass
c. die Trainingsvorrichtung wenigstens eine Zeitanzeige (15) aufweist, die dazu ausgebildet ist, gleichzeitig mehrere gemessene Zeitspannen anzuzeigen, und/oder dass
d. die Trainingsvorrichtung wenigstens eine Lichtschranke (8) beinhaltet, die an die Zeitmessvorrichtung (9) angeschlossen und dazu ausgebildet ist, eine Zeitmessung zu starten oder zu stoppen.

7. Trainingsvorrichtung nach einem der Ansprüche 1 bis 6, **dadurch gekennzeichnet, dass** die Trainingsvorrichtung wenigstens eine Trainingskugel (14), insbesondere eine Vielzahl von Trainingskugeln (14), aufweist.

8. Trainingsvorrichtung nach einem der Ansprüche 1 bis 7, **dadurch gekennzeichnet, dass** die Trainingsvorrichtung wenigstens einen Sensor (13), insbesondere einen optischen Sensor (13), zum Erfassen des Ortes der wenigstens einen Trainingskugel (14) und/oder zum Erfassen des Ortes wenigstens eines Athleten (17) aufweist.

9. Trainingsvorrichtung nach Anspruch 6, **dadurch gekennzeichnet, dass** der Sensor (13) an die Zeitmessvorrichtung (9) angeschlossen und dazu ausgebildet ist, eine Zeitmessung zu starten oder zu stoppen.

10. Trainingsvorrichtung nach Anspruch 8 oder 9, **dadurch gekennzeichnet, dass**
a. der Sensor (13) dazu ausgebildet und angeordnet ist, die Überquerung einer Trainingskugel (14) und/oder eines Athleten (17) über die erste Markierungslinie (2) zu erfassen, und/oder dass der Sensor (13) dazu ausgebildet und angeordnet ist, die Überquerung einer Trainingskugel (14) und/oder eines Athleten (17) über die zweite Markierungslinie (3) zu erfassen, und/oder dass
b. der Sensor (13) dazu ausgebildet ist, die Überquerung einer Trainingskugel (14) über die zweite Markierungslinie (3) im Bereich zwischen den beiden senkrechten Rahmenteilen (6) zu erfassen, und/oder dass
c. der Sensor (13) dazu ausgebildet und angeordnet ist, die Überquerung einer Trainingskugel (14) und/oder einem Athleten (17) über die vierte Markierungslinie (16) zu erfassen.

11. Trainingsvorrichtung nach Anspruch 6 oder 7 sowie einem der Ansprüche 8 bis 10, **dadurch gekennzeichnet, dass** die Lichtschranke (8) dazu ausgebildet ist, eine Zeitmessung zu starten und der Sensor (13) dazu ausgebildet ist, die von der Lichtschranke (8) gestartete Zeitmessung zu stoppen.

12. Trainingsvorrichtung nach einem der Ansprüche 1 bis 11, **dadurch gekennzeichnet, dass** auf der begehbaren Trainingsfläche (1) wenigstens ein Leit- und/oder Hinweiselement (18, 21, 22) angeordnet ist.

13. Trainingsvorrichtung nach Anspruch 12, **dadurch gekennzeichnet, dass** das Leit- und/oder Hinweiselement (18, 21, 22) flach, insbesondere als Tafel oder als Folienbahn oder als Stoffbahn oder als Platte oder als Hohlkammerplatte, ausgebildet ist.

14. Trainingsvorrichtung nach Anspruch 12 oder 13, **dadurch gekennzeichnet, dass**
a. sich das Leit- und/oder Hinweiselement (18, 21, 22) ausgehend von der begehbaren Trainingsfläche (1), insbesondere senkrecht, nach oben erstreckt, oder dass
b. das Leit- und/oder Hinweiselement (18, 21, 22) parallel zu der begehbaren Trainingsfläche (1), insbesondere unmittelbar an der begehbaren Trainingsfläche (1) anliegend, angeordnet ist.

15. Trainingsvorrichtung nach einem der Ansprüche 12 bis 14, **dadurch gekennzeichnet, dass**
a. zwei zueinander spiegelsymmetrische Leit- und/oder Hinweiselement (18, 21, 22), zwischen der zweiten Markierungslinie (3) und der vierten Markierungslinie (16), insbesondere flach liegend, angeordnet sind, oder dass
b. ein Leit- und/oder Hinweiselement (18, 21, 22), insbesondere sich senkrecht von der begehbaren Trainingsfläche (1) nach oben erstreckend, quermittig und/oder längsmittig zwischen der ersten Markierungslinie (2) und der vierten Markierungslinie (16) oder dass
c. ein, insbesondere an einer Kante gekrümmtes, Leit- und/oder Hinweiselement (18, 21, 22), zwischen der zweiten Markierungslinie (3) und der vierten Markierungslinie (16), insbesondere flach liegend, unmittelbar vor dem Rahmen (5) angeordnet ist.
